# EUROPÄISCHE PATENTSCHRIFT

(11) **EP 4 351 378 B1**
(45) Veröffentlichungstag und Bekanntmachung des Hinweises auf die Patenterteilung: **01.10.2025**
(21) Anmeldenummer: 22727248.1
(22) Anmeldetag: 06.05.2022
(51) Int. Cl.: A43C 15/02, A43C 15/09

(54) **GEHVORRICHTUNG ZUM BEGEHEN VON SOLARMODULEN**
WALKING DEVICE FOR WALKING ON SOLAR MODULES
DISPOSITIF DE MARCHE POUR MARCHER SUR DES MODULES SOLAIRES

(30) Priorität: 11.06.2021 DE 202021002037 U; 12.01.2022 DE 202022000069 U; 06.04.2022 DE 202022000863 U
(43) Veröffentlichungstag der Anmeldung: 17.04.2024
(73) Patentinhaber: Meyer, Andreas, 67806 Rockenhausen (DE)
(72) Erfinder: EBERLEIN, Herbert, 89347 Bubesheim (DE); MEYER, Andreas, 67806 Rockenhausen (DE)
(74) Vertreter: Klein, Friedrich Jürgen
(86) Internationale Anmeldenummer: PCT/DE2022/000051
(87) Internationale Veröffentlichungsnummer: WO 2022/258090

(56) Entgegenhaltungen:
- WO-A1-2020/160721
- FR-A1- 2 584 277
- US-B2- 10 493 322

## Beschreibung

Die Erfindung betrifft jeweils eine von zwei Gehvorrichtungen zum Begehen von Solarmodulen, mit einer Tragevorrichtung, an die sich nach unten eine zum Auftreten auf die Solarmodule bestimmte Dämpfungseinrichtung anschließt, mit einer oberhalb der Tragevorrichtung vorgesehenen Fußaufnahme und mit einer zwischen der Tragevorrichtung und der Fußaufnahme angeordneten Ausgleichsvorrichtung, die ein Bewegen und ein Arretieren der Fußaufnahme ermöglicht

Zum nächstliegenden Stand der Technik zählen Gehvorrichtungen, die in den Dokumenten FR 2 584 277 A1, DE 20 2012 000 072 U1, DE 20 2015 001 998 U1 sowie WO 2020/160721 A1 beschrieben sind. Gehvorrichtungen gemäß der zuletzt genannten Patentanmeldung sind in der Praxis getestet worden. Obwohl diese Gehvorrichtungen mit einer relativ dicken Dämpfungseinrichtung ausgestattet waren, wurden nach dem Begehen der Solarmodule dennoch schädliche Haarrisse in den gläsernen Platten der Solarmodule festgestellt.

Zum weiteren Stand der Technik zählt auch das Dokument DE 20 2020 001 533 U1. Die in diesem Dokument vorgeschlagene Lösung beschäftigt sich mit einem besonderen Aufbau der Ausgleichsvorrichtung in Verbindung mit der Tragevorrichtung und der Fußaufnahme. Ein Lösungsvorschlag, wie beim Begehen von Solarmodulen die Bildung von Haarrissen in den gläsernen Platten der Solarmodule vermieden werden können, findet sich im genannten Dokument jedoch nicht.

Es ist Aufgabe der Erfindung, die beiden Gehvorrichtungen der hier vorliegenden Art so weiterzuentwickeln, dass beim Begehen der Solarmodule die Bildung von Haarrissen in den Solarmodulen vermieden wird.

Eine erste Lösung der Aufgabe ist im kennzeichnenden Teil des Anspruchs 1 beschrieben.

Eine zweite Lösung der Aufgabe wird durch den kennzeichnenden Teil des Anspruchs 2 vermittelt.

Beim Begehen von Solarmodulen werden deren eingerahmte gläserne Platten nach unten durchgebogen. Die maximal zulässige Durchbiegung beträgt etwa 12mm. Ein Solarmodul ist mit einem allseits eingespannten Träger vergleichbar, der beim Begehen einer wandernden Belastung ausgesetzt ist. Die so genannte Momentenlinie, die sich durch die wandernde Belastung und der dadurch auftretenden unterschiedlich großen Biegemomente ergibt, verläuft mit Ausnahme der vier Randbereiche des Solarmoduls in etwa parabelförmig.

Hier setzen die beiden vorgeschlagenen Lösungen in vorteilhafter Weise an. So ist/sind bei der ersten Lösung zumindest die zum Aufliegen auf die Oberfläche der gläsernen Platte bestimmte Unterseite der Dämpfungseinrichtung und/oder zumindest die Unterseite der Tragevorrichtung räumlich gekrümmt nach unten gebogen so gestaltet, dass diese beim Begehen eines Solarmoduls dem nach unten durchgebogenen Flächenbereich des Solarmoduls annähernd angepasst ist/sind. Dadurch wird insbesondere mit Hilfe der biegeelastischen Dämpfungseinrichtung ein größtmögliches Aufliegen der vorgeschlagen Gehvorrichtung auf einem Solarmodul erzielt. Die Flächenbelastungen pro Flächeneinheit werden damit erheblich reduziert. Für eine weitgehende Anpassung an den räumlichen Krümmungsverlauf eines belasteten Solarmoduls ist insbesondere eine kugelkalottenförmige oder eine paraboloidförmige Gestaltung der Unterseite der Tragevorrichtung und/oder der Unterseite der Dämpfungseinrichtung geeignet.

Auch die zweite vorgeschlagene Lösung erweist sich als vorteilhaft, weil hier an der Tragevorrichtung ein allseitiger Randbereich geschaffen ist, der rückfedernd ausgebildet ist. Der somit leicht biegbare Randbereich der Tragevorrichtung ist daher in der Lage, sich bei Belastung großflächig dem Krümmungsverlauf eines durchgebogenen Solarmoduls anzupassen und satt auf diesem aufzuliegen, so dass die auf ein Solarmodul einwirkenden Flächenpresskräfte pro Flächeneinheit ebenfalls wesentlich geringer sind als jene linienförmig auftretenden Flächenpresskräfte, die durch die bisher bekannten Gehvorrichtungen verursacht werden.

Bei sämtlichen zum Stand der Technik zählenden Gehvorrichtungen sind deren Tragevorrichtung und deren Dämpfungseinrichtung als ebene Platten gestaltet, wobei die Tragevorrichtung biegesteif ausgebildet ist. Da sich beim Beschreiten eines Solarmoduls deren gläserne Platte nach unten durchbiegt, ist die so gebogene gläserne Platte mit einer flachen Schale vergleichbar. Steht man nun mit einer bisher bekannten Gehvorrichtung auf einem Solarmodul, stützt sich die Gehvorrichtung mit ihrer rechteckigen, biegesteifen Tragevorrichtung sowie mit ihrer ebenfalls rechteckigen Dämpfungseinrichtung, bedingt durch die sich einstellende Durchbiegung des Solarmoduls, lediglich mit ihren vier Eckbereichen auf dem durchgebogenen Solarmodul ab. Es ergeben sich somit vier kleinflächige oder sogar nur linienförmige Abstützbereiche mit der Folge, dass in diesen Eck- oder Abstützbereichen zwangsläufig hohe Flächenpresswerte pro Flächeneinheit entstehen. Diese hohen Flächenpresswerte bewirken letztendlich die Bildung der Haarrisse in den spröden gläsernen Platten der Solarmodule. Bei der nunmehr vorgeschlagenen Gehvorrichtungen erfolgt die Abstützung nicht nur über diese Eckbereiche, sondern maximal großflächig und räumlich gekrümmt, so dass sich pro Flächeneinheit geringere Flächenpresswerte einstellen und dadurch die Bildung schädlicher Haarrisse an den Solarmodulen vermieden wird.

Ein weiterer Vorteil der Erfindung ergibt sich, wenn die aus Schaumstoff bestehende Dämpfungseinrichtung mit schaumstofffreien Raumzonen wie Durchbrüchen, Vertiefungen oder Hohlräumen ausgestattet ist. Der für Gehvorrichtungen geeignete Schaumstoff muss wasserresistent sein und darf also keine wasseraufsaugenden Eigenschaften aufweisen. Diese Bedingungen lassen jedoch einen Schaumstoff entstehen, der eine größere Härte und Steifigkeit aufweist und eigentlich nicht nachgiebig genug ist, um eine ideale Dämpfungswirkung zu erzielen. Durch das Einarbeiten von schaumstofffreien Raumzonen in die Dämpfungseinrichtung lässt sich eine optimale Nachgiebigkeit bei gleichzeitigem Erhalt einer ausreichenden Stabilität erzielen. Die Dämpfungseinrichtung kann deshalb sowohl aus einer einzigen dicken, als auch aus wenigstens zwei dünneren Schaumstoffplatten gebildet sein, die ebenfalls mit den schaumstofffreien Raumzonen ausgestattet sind, wobei zum Erzielen der zuvor genannten positiven Eigenschaften der Dämpfungseinrichtung die Größe, also der Raumumfang der schaumstofffreien Raumzonen entscheidend ist. Da anzustreben ist, Gehvorrichtungen mit möglichst geringem Gewicht zu gestalten, tragen die Raumzonen zu einer Gewichtsreduzierung bei. Auch an der Tragvorrichtung lassen sich aus Gewichtsgründen solche Raumzonen vorsehen.

Die Erfindung wird anhand von Ausführungsbeispielen näher erläutert. Es zeigt
Fig. 1 eine erste Gehvorrichtung in Seitenansicht;
Fig. 2 die gleiche Gehvorrichtung in Vorderansicht;
Fig. 3 ein mit dieser Gehvorrichtung belastetes Solarmodul;
Fig. 4 eine geometrische Darstellung der Unterseite einer Gehvorrichtung mit durchgebogenem Solarmodul;
Fig. 5 eine zweite Gehvorrichtung in Seitenansicht;
Fig. 6 und Fig. 7 die Tragevorrichtung der zweiten Gehvorrichtung;
Fig. 8 und Fig. 9 zwei weitere Ausführungen der Tragevorrichtung;
Fig. 10 eine Gehvorrichtung in Seitenansicht mit geschnittener Dämpfungseinrichtung;
Fig. 11 die in Fig. 10 gezeigte Dämpfungseinrichtung von oben;
Fig. 12 eine aus zwei Schaumstoffplatten bestehende Dämpfungseinrichtung mit Raumzonen in Schnittdarstellung sowie
Fig. 13 in Draufsicht eine weitere, mit versetzten Raumzonen ausgestattete Dämpfungseinrichtung.

Die Durchbiegung der Solarmodule ist bezogen auf deren Größe relativ gering und maßstäblich sehr schlecht darstellbar. Bei den nachfolgenden Zeichnungen sind deshalb die erkennbaren Krümmungen und Durchbiegungen übertrieben groß dargestellt. Ebenso sind durch Pfeile gekennzeichnete Einzelkräfte lediglich als beispielhaft zu betrachten.

Fig. 1 zeigt eine erste auf einer horizontalen Ebene 24 befindliche Gehvorrichtung 1, die zum Begehen von Solarmodulen 21 bestimmt ist. Die Gehvorrichtung 1 möge man sich gewichtslos und unbelastet vorstellen, so dass deren Dämpfungseinrichtung 9 als nicht belastet dargestellt ist. Die Gehvorrichtung 1 weist eine Tragevorrichtung 2 auf, an die sich die Dämpfungseinrichtung 9 nach unten anschließt. Oberhalb der Tragevorrichtung 2 ist eine

Fußaufnahme 12 vorgesehen, die durch eine Platte und zum Beispiel durch einen an der Platte angeordneten Schuh gebildet ist. Zwischen der Tragevorrichtung 2 und der Fußaufnahme 12 befindet sich eine Ausgleichsvorrichtung 11, welche die Bewegbarkeit der Fußaufnahme 12 bestimmt. Nach Lösen einer Verriegelung lässt sich in bekannter Weise die Fußaufnahme 12 mit Hilfe der Ausgleichsvorrichtung 11 entweder um eine horizontale Achse nur auf und ab schwenken oder aber mittels einer kugelgelenkartigen Verbindung nach allen Seiten bewegen und anschließend für den Gebrauch wieder arretieren. Anhand der eingezeichneten geraden Ebene 24 ist erkennbar, dass die Tragevorrichtung 2 und die Dämpfungseinrichtung 9 nach unten durchgebogen sind, so dass die Dämpfungseinrichtung 9 mit ihrer Unterseite 10 nur teilweise auf der Ebene 24 aufliegt.

Fig. 2 zeigt die gleiche Gehvorrichtung 1 in Seitenansicht. Auch hier erkennt man mit Hilfe der eingezeichneten Ebene 24, dass die Tragevorrichtung 2 und die Dämpfungseinrichtung 9 nach unten durchgebogen sind. Es liegt somit, unter Berücksichtigung der Durchbiegung nach Fig. 1, eine räumlich gekrümmte, nach unten gebogene Verformung der Tragevorrichtung 2 und der Dämpfungseinrichtung 9 vor. Das Ausführungsbeispiel gemäß Fig. 1 und 2 erlaubt eine einfache Herstellungsweise. Dabei entstammt die Tragevorrichtung 2 einer ebenen Platte, die mit Hilfe einer Prägevorrichtung räumlich gekrümmt nach unten durchgebogen wird. Die Dämpfungseinrichtung 9 wiederum ist aus einer ebenen nachgiebigen Schaumstoffplatte gebildet, die mit ihrer Oberseite an die nun räumlich gekrümmt vorliegende Unterseite 3 der Tragevorrichtung 2 aufgeklebt wird, so dass die Unterseite 10 der Dämpfungseinrichtung 9 ebenfalls eine räumlich gekrümmte, nach unten gebogene Form aufweist. Gleichwohl können die Tragevorrichtung 3 und die Dämpfungseinrichtung 9 auch als aus einer Form stammende Formteile gestaltet sein, deren Unterseiten 3 und 10 räumlich gekrümmt nach unten weisend geformt sind. Die Unterseiten 3 und 9 aller genannten Ausführungsbeispiele weisen demnach einen räumlich gekrümmten, nach unten gebogenen oder nach unten geformten Flächenbereich 14 auf, wobei jeder Flächenbereich 14 bevorzugt sphärisch, also rotationssymmetrisch oder sphäroidisch gestaltet sein kann. Ideal ist ein kugelkalottenförmiger Flächenbereich 14, der einfach herstellbar ist oder ein anderer rotationssymmetrischer Flächenbereich 14, zum Beispiel nach Art eines Paraboloids. Andererseits kann der räumlich gekrümmte Flächenbereich 14 auch nichtrotationssymmetrisch gewählt sein, bei dem zum Beispiel wenigstens zwei räumlich gekrümmte, nach unten durchgebogene Abschnitte des Flächenbereichs 14 durch wenigstens einen nicht räumlich gekrümmten Flächenabschnitt unterbrochen sind. Diese Beispiele sollen zeigen, dass der räumlich gekrümmte, nach unten gebogene oder geformte Flächenbereich 14 unterschiedlich gestaltet vorliegen kann.

Ist nur die Unterseite 10 der Dämpfungseinrichtung 9 räumlich gekrümmt nach unten gebogen oder geformt, wird beim Auftreten auf ein Solarmodul zuerst der mittig sich erstreckende dickere Bereich der Dämpfungseinrichtung 9 belastet, bevor dann deren Randbereiche nach und nach an der Kräfteübertragung teilnehmen. Es ergibt sich dabei das gleiche Kräftebild, wie nachfolgend in Fig. 3 dargestellt.

Damit die Ausgleichsvorrichtung 11 satt an der Tragevorrichtung 2 aufliegt und an dieser befestigt werden kann ist es möglich, bei einer zum Beispiel durch eine Platte gestalteten, räumlich gekrümmten Tragevorrichtung 2 zentral einen ebenen horizontalen Flächenabschnitt vorzusehen, der den räumlichen Flächenbereich 14 der Tragevorrichtung 2 unterbricht. Im Beispiel entspräche dieser zeichnerisch nicht dargestellte Flächenabschnitt einer ebenen Kreisfläche, da die hier beispielhaft gezeichnete Ausgleichsvorrichtung 11 einen zylindrischen Grundriss aufweist. Der Flächenbereich 14 ist in diesem Fall nur teilweise räumlich gekrümmt und nur teilweise nach unten durchgebogen gestaltet.

Fig. 3 zeigt in schematischer Weise ein Solarmodul 21, das mittig und gleichmäßig durch eine Gehvorrichtung 1 belastet wird. Es herrscht sozusagen idealer Belastungszustand. Die gläserne Platte 22 des Solarmoduls 21 ist größtenteils einem räumlichen Parabelverlauf folgend nach unten durchgebogen. Mit gläserner Platte 22 ist jene Glaskörpereinheit gemeint, die zur Stromgewinnung vorgesehen ist. Der Pfeil F gibt die Größe der Belastung durch die auf dem Solarmodul 21 ruhende Gehvorrichtung 1 an. Die Biegeelastizität der Dämpfungseinrichtung 9 ist im Beispiel innerhalb der Dämpfungseinrichtung 9 überall gleich groß gewählt. Der Krümmungsverlauf der Unterseite 3 der Tragevorrichtung 2, also der gekrümmte Flächenbereich 14, folgt nicht ganz exakt dem parabelförmigen Krümmungsverlauf der gläsernen Platte 22. Die Unterseite 3 der Tragevorrichtung 2 ist räumlich stärker gekrümmt als der räumliche Krümmungsverlauf der gläsernen Platte 22. Dadurch ist im belasteten Zustand der mittig gemessene Abstand a zwischen der Tragevorrichtung 2 und der gläsernen Platte 22 kleiner als der gleichermaßen gemessene Abstand b an den Randbereichen 4 der Tragevorrichtung 2. Im Beispiel erfolgt aufgrund der gewählten Biegeelastizität der Dämpfungseinrichtung 9 eine Übertragung der Gewichtskraft F über die gesamte Grundrissfläche der Dämpfungseinrichtung 9 hinweg. Das eingezeichnete Kräftebild (Pfeile) lässt erkennen, dass die Einzelkräfte pro Flächeneinheit zur Mitte hin stetig zunehmen und zu den Randbereichen 4 abnehmen und dort sogar auf Null gehen können. Diese Kräfteabnahme ist dadurch bedingt, dass die Abstände zwischen der Unterseite 3 der Tragevorrichtung 2 und der Oberfläche der gläsernen Platte 22 umso größer werden, je mehr man sich dem umlaufenden Randbereich 4 der Tragevorrichtung 2 nähert, denn je mehr man diesen Bereich erreicht, umso weniger wird die Dämpfungseinrichtung 9 zusammengedrückt. Die Biegeelastizität der Dämpfungseinrichtung 9 ist daher so zu wählen, dass an der Übertragung der Gewichtslast einer die Gehvorrichtung 1 tragenden Person, die gesamte Grundrissfläche der Dämpfungseinrichtung 9 beteiligt ist. Dieser optimale Zustand lässt niedrige und unschädliche Einzelkräfte pro Flächeneinheit entstehen. Die vier Randzonen 23 der nach unten durchgebogenen gläsernen Platte 22 gehen nach und nach, dem Rahmen des Solarmoduls 21 sich nähernd, in einen waagrechten Verlauf über, um dann am und im Rahmen des Solarmoduls 21 befestigt zu sein. Es ist also ein umlaufender Übergangsbereich geschaffen, bei dem die Oberfläche der gläsernen Platte 22 bei Belastung aus einer waagrechten Lage in den parabelförmigen Verlauf übergeht. Es hat sich bei Tests erwiesen, dass gerade dieser umlaufende Übergangsbereich stark belastungsanfällig ist und hier die Bildung von Haarrissen in der gläsernen Platte 22 besonders möglich ist. Da jedoch die Flächenbelastung durch die Gehvorrichtung 1 zu den Rändern der Tragevorrichtung 2 hin abnimmt, werden die eben erwähnten Übergangsbereiche des Solarmoduls 22 in vorteilhafter Weise weniger belastet, so dass auch hier keine Bildung von Haarrissen zu befürchten ist. Anhand der Zeichnung lässt sich dieser Zustand leicht vorstellen, indem man die Gehvorrichtung 1 gedanklich nach rechts oder nach links bewegt.

Fig. 4 vermittelt, schematisch gezeichnet, den Krümmungsverlauf der Unterseite 10 der Dämpfungseinrichtung 9 sowie den etwa parabelförmigen Verlauf eines durchgebogenen Solarmoduls 21. Die Unterseite 10 der Dämpfungseinrichtung ist im Beispiel als Kugelkalotte gestaltet, während die gläserne Platte 22 des Solarmoduls 21 als Kalotte mit größtenteils parabelförmigem Querschnitt vorliegt. Zur Mitte hin nähert sich der Krümmungsverlauf der Unterseite 10 der Dämpfungseinrichtung 9 immer mehr dem parabelförmigen Verlauf der gläsernen Platte 2 an. Rein geometrisch betrachtet liegt die derart gestaltete Gehvorrichtung 1 nur auf einem Punkt auf der gläsernen Platte 22 auf. Bei Belastung durch die Gehvorrichtung 1 wird, wie leicht vorstellbar, die Dämpfungseinrichtung 9 mehr und mehr zusammengedrückt, so dass bei zunehmender Belastung eine immer größer werdende, von oben betrachtet kreisförmige Auflagefläche 20 zwischen der Dämpfungseinrichtung 9 der Gehvorrichtung 1 und der gläsernen Platte 22 entsteht. Wie bereits erwähnt ist anzustreben, dass bei einer Gewichtsbelastung durch eine Person die eben erwähnte Auflagefläche 20 durch die gesamte Grundrissfläche der Dämpfungseinrichtung 9 gebildet wird.

Die Unterseite 10 der Dämpfungseinrichtung 9 kann zusätzlich mit wenigstens einem Abrutschsicherungsmittel 13 ausgestattet sein, so dass das wenigstens eine Abrutschsicherungsmittel 13 die Unterseite 10 der Dämpfungseinrichtung 9 bildet und ebenfalls räumlich gekrümmt nach unten durchgebogen ist. Das Abrutschsicherungsmittel 13 ist in diesem Fall Bestandteil der Dämpfungseinrichtung 9 und bildet deren Unterseite 10.

Fig. 5 zeigt eine zweite Ausführungsform einer auf einem Solarmodul 21 befindlichen Gehvorrichtung 1'. Es ist eine bevorzugt plattenförmige Tragevorrichtung 2 vorgesehen, an deren Unterseite 3 sich die Dämpfungseinrichtung 9 befindet. Die Gehvorrichtung 1' liegt mit ihrer Dämpfungseinrichtung 9 auf dem Solarmodul 21 auf. Auf der Tragevorrichtung 2 ist die Ausgleichsvorrichtung 11 angeordnet. Die Ausgleichsvorrichtung 11 trägt die Fußaufnahme 12. Mit Hilfe der Ausgleichsvorrichtung 11 lässt sich die Fußaufnahme 12, wie bereits geschildert, in verschiedenen Winkelanordnungen festlegen. Die Tragevorrichtung 2 ist zumindest zweiteilig ausgebildet.

In Fig. 6 ist eine bevorzugte Form einer Tragevorrichtung 2 der Gehvorrichtung 1' dargestellt. Die Tragevorrichtung 2 weist ein erstes Teil 5 und ein zweites Teil 6 auf, wobei sich an der Unterseite des zweiten Teils 6 die Dämpfungseinrichtung 9 befindet, siehe Fig. 5. Das erste Teil 5 ist auf das zweite Teil 6 aufgesetzt und mit dem zweiten Teil 6, etwa durch Kleben oder Verschrauben oder Vernieten ortsfest verbunden.

Fig. 7 zeigt die in Fig. 6 dargestellte Tragevorrichtung 2 in Draufsicht. Das erste Teil 5 ist zentral auf das zweite Teil 6 aufgesetzt. Der Grundriss des ersten Teils 5 ist kleiner als der Grundriss des zweiten Teils 6. Das erste Teil 5 bildet einen zentralen Bereich 7 der Gehvorrichtung 1'. Weil der Grundriss des ersten Teils 5 kleiner ist als jener des zweiten Teils 6, ist zusammen mit dem zweiten Teil 6 ein den zentralen Bereich 7 allseits umfassender Randbereich 4 gebildet. Zumindest das erste Teil 5, wahlweise auch das zweite Teil 6 ist rückfedernd so ausgebildet, dass sich beim Gehen auf einem Solarmodul 21 zumindest der Randbereich 4 der Tragevorrichtung 2 durch leichtes nach oben gerichtetes Verbiegen dem unter Belastung sich einstellenden räumlichen Krümmungsverlauf der gläsernen Platte 22 eines Solarmoduls 21 anpasst. Wird die Belastung aufgehoben, nimmt das mindestens zweite Teil 6 wieder seine Ausgangslage ein. Derart rückfedernde Eigenschaften lassen sich durch die Verwendung von Federstahl oder von geeignetem und bekanntem Kunststoff erzielen. Bei Verwendung von Federstahl ist es zweckmäßig, das zweite Teil 6 aus dünnem Federstahlblech zu gestalten, um so in vorteilhafter Weise auch die Bauhöhe der Gehvorrichtung 1' und dessen Gewicht zu reduzieren.

Fig. 8 und 9 zeigen zwei Ausführungsbeispiele einer Tragevorrichtung 2. Bei diesen Beispielen sind das erste Teil 5 und das zweite Teil 6 form- und kraftschlüssig, also ortsfest ineinandergefügt, wie aus den Schnittdarstellungen ersichtlich. Auch hier bildet das erste Teil 5 den zentralen Bereich 7, während das zweite Teil 5 den Randbereich 4 entstehen lässt.

Bei der in Fig. 10 gezeigten Gehvorrichtung 1 oder 1' ist die Dämpfungseinrichtung 9 in bekannter Weise durch eine Schaumstoffplatte 15 gebildet, die in erfinderischer Weise durch eine Anzahl von schaumstofffreien Raumzonen 16 unterbrochen ist, welche im Beispiel als vertikal angeordnete Durchbrüche 18 gestaltet sind. Der Querschnitt der Durchbrüche 18 kann beliebig gewählt werden. Bevorzugt wird ein runder Querschnitt.

Raumzonen 16 können in gleicher Weise auch zumindest am zweiten Teil 6 und/oder am ersten Teil 5 einer Tragevorrichtung 2 vorgesehen sein, wie diese in den Fig. 8 und 9 beschrieben sind. Dadurch lässt sich auch bei der Tragevorrichtung 2 eine Gewichtsreduzierung erzielen.

Fig. 11 zeigt die in Fig. 10 beschriebene Dämpfungseinrichtung 9 in Draufsicht. Die Zeichnung zeigt eine Vielzahl von als Durchbrüche 18 gestaltete Raumzonen 16. Die Durchbrüche 18 sind im Beispiel gleich groß gewählt, was nicht ausschließt, dass der Durchmesser der zylindrischen Durchbrüche 18 auch untereinander verschieden groß ausgeführt sein kann.

Fig. 12 zeigt in einer Schnittdarstellung eine Dämpfungseinrichtung 9, die zwei aufeinanderliegende Schaumstoffplatten 15, 15a aufweist. In beiden Schaumstoffplatten 15, 15a befinden sich als Durchbrüche 18 gestaltete Raumzonen 16, deren senkrechte Achsen 17 jeweils deckungsgleich angeordnet sind. Die Zeichnung zeigt ferner die Tragevorrichtung 2 und ein Abrutschsicherungsmittel 13, zwischen denen sich die durch die beiden Schaumstoffplatten 15, 15a gebildete Dämpfungseinrichtung 9 befindet. Es können übereinanderliegend auch mehr als zwei Schaumstoffplatten 15, 15a usw. vorgesehen sein, um eine Dämpfungseinrichtung 9 zu bilden. Der Raumumfang, also die Größe oder der Durchmesser der einzelnen Raumzonen 16 kann zwischen den Schaumstoffplatten 15, 15a usw. unterschiedlich groß gewählt sein.

Fig. 13 zeigt in einer Draufsicht eine achsversetzte Anordnung der als zylindrische Durchbrüche 18 gebildeten Raumzonen 16 in zwei Schaumstoffplatten 15, 15a. Die Anordnung und die Größe der Raumzonen 16 sind so gewählt, dass sich die zylindrischen Konturen 19 der in der oberen Schaumstoff-15 befindlichen Raumzonen 16 mit den zylindrischen Konturen 19 jener Raumzonen 16 überschneiden, die sich in der unten liegenden Schaumstoffplatte 15a befinden. Diese Anordnung lässt eine relativ weich wirkende, jedoch weiterhin stabile Dämpfungseinrichtung 9 entstehen.

Die Raumzonen 16 können auch als umgekehrt angeordnete Vertiefungen gestaltet sein, in denen sich kein Wasser sammeln kann. Die Raumzonen 16 können ferner als innerhalb der Dämpfungseinrichtung 9 befindliche Hohlräume ausgebildet sein.

Es bleibt dem Hersteller der Gehvorrichtungen 1, 1' überlassen, welche Kombinationen von Raumzonen 16 er mit oder ohne achsversetzter Anordnung wählen will. Es bleibt dem Hersteller ferner überlassen, wie groß er den Raumumfang der einzelnen Raumzonen 16 bestimmen will. Die Raumzonen 16 können sowohl gleich groß als auch in Kombination unterschiedlich groß gewählt werden. Als Durchbrüche 18 oder als Vertiefungen gestaltete Raumzonen 16 können zum Beispiel mit geeigneten und bekannten Schneidwerkzeugen in die Schaumstoffplatten 15, 15a usw. eingeschnitten werden. Es hängt von der jeweiligen Festigkeit der Schaumstoffplatten 15, 15a usw. ab, welche Querschnittsformen und Anordnungen für die Raumzonen 16 zu wählen sind. Der jeweilige Raumumfang oder die Größe oder der Rauminhalt der Raumzonen 16 ist jedenfalls immer größer als der Raumumfang der einzelnen Poren der Schaumstoffplatten 15, 15a usw. und damit der Dämpfungseinrichtung 9. Die Dämpfungseinrichtung 9 kann, wie bereits geschildert, aus wenigstens einer handelsüblichen Schaumstoffplatte 15 angefertigt sein. Es ist aber auch möglich, die mit oder ohne Raumzonen 16 ausgestattete Dämpfungseinrichtung 9 als ein aus einer Form stammendes Kunststoffschaumteil herzustellen, bei dem dann zum Beispiel nur die Unterseite 10 räumlich gekrümmt nach unten durchgebogen ist. Gleiches ist auch auf die Tragevorrichtung 2 übertragbar.

## Patentansprüche

1. Gehvorrichtung (1) zum Begehen von Solarmodulen (21), mit einer Tragevorrichtung (2), an die sich nach unten eine zum Auftreten auf die Solarmodule (21) bestimmte Dämpfungseinrichtung (9) anschließt, mit einer oberhalb der Tragevorrichtung (2) vorgesehenen Fußaufnahme (12) und mit einer zwischen der Tragevorrichtung (2) und der Fußaufnahme (12) angeordneten Ausgleichsvorrichtung (11), die ein Bewegen und ein Arretieren der Fußaufnahme (12) ermöglicht, **dadurch gekennzeichnet, dass**
- die Unterseite (3) der Tragevorrichtung (2) oder
- die Unterseite (10) der Dämpfungseinrichtung (9) einen räumlich gekrümmten Flächenbereich (14) aufweist, der nach unten gebogen oder nach unten weisend geformt ist oder
dass die Unterseite (3) der Tragevorrichtung (2) und die Unterseite (10) der Dämpfungseinrichtung (9) jeweils einen räumlich gekrümmten Flächenbereich (14) aufweisen, die beide nach unten gebogen oder nach unten weisend geformt sind.

2. Gehvorrichtung (1') zum Begehen von Solarmodulen (21), mit einer Tragevorrichtung (2), an die sich nach unten eine zum Auftreten auf die Solarmodule (21) bestimmte Dämpfungseinrichtung (9) anschließt, mit einer oberhalb der Tragevorrichtung (2) vorgesehenen Fußaufnahme (12) und mit einer zwischen der Tragevorrichtung (2) und der Fußaufnahme (12) angeordneten Ausgleichsvorrichtung (11), die ein Bewegen und ein Arretieren der Fußaufnahme (12) ermöglicht, **dadurch gekennzeichnet, dass** die Tragevorrichtung (2) ein erstes Teil (5) und ein zweites Teil (6) aufweist, wobei das erste Teil (5) auf das zweite Teil (6) aufgesetzt ist und einen zentralen Bereich (7) bildet, wobei ferner der Grundriss des ersten Teils (5) kleiner ist als der Grundriss des zweiten Teils (6), so dass an der Tragevorrichtung (2) ein den zentralen Bereich (7) allseits umfassender Randbereich (4) gebildet ist und wobei zumindest das zweite Teil (6), wahlweise auch das erste Teil (5), rückfedernd so ausgebildet ist (sind), dass aufgrund der beim Gehen auf ein Solarmodul (21) einwirkenden Belastung zumindest der Randbereich (4) der Tragevorrichtung (2) dem durch diese Belastung sich einstellenden räumlichen Krümmungsverlauf der gläsernen Platte (22) des Solarmoduls (21) angepasst ist.

3. Gehvorrichtung nach Anspruch 1, **dadurch gekennzeichnet, dass** jeder räumlich gekrümmte Flächenbereich (14) entweder rotationssymmetrisch, etwa kugelkalottenförmig oder sphäroidisch oder nicht rotationssymmetrisch gestaltet ist.

4. Gehvorrichtung nach Anspruch 1, **dadurch gekennzeichnet, dass** die komplette Tragevorrichtung (2) räumlich gekrümmt nach unten gebogen oder nach unten geformt ist.

5. Gehvorrichtung nach Anspruch 1, **dadurch gekennzeichnet, dass** der räumlich gekrümmte Flächenbereich (14) der Tragevorrichtung (2) durch einen ebenen horizontalen Flächenabschnitt unterbrochen ist, an dem die Ausgleichsvorrichtung (11) befestigt ist.

6. Gehvorrichtung nach Anspruch 2, **dadurch gekennzeichnet, dass** die Dämpfungseinrichtung (9) an der Unterseite des zweiten Teils (6) angeordnet ist.

7. Gehvorrichtung nach Anspruch 2, **dadurch gekennzeichnet, dass** durch das erste Teil (6) ein zentraler Bereich (7) geschaffen ist, auf dem die Ausgleichsvorrichtung (11) angeordnet ist.

8. Gehvorrichtung nach Anspruch 2, **dadurch gekennzeichnet, dass** das erste Teil (5) und das zweite Teil (6) ineinandergefügt vorliegen.

9. Gehvorrichtung nach Anspruch 2, **dadurch gekennzeichnet, dass** das zweite Teil (6) aus elastischem Federblech oder Kunststoff angefertigt ist.

10. Gehvorrichtung nach Anspruch 1 oder 2, **dadurch gekennzeichnet, dass** in der Tragevorrichtung (2) eine Anzahl Raumzonen (16) vorgesehen sind.

11. Gehvorrichtung nach Anspruch 1 oder 2, **dadurch gekennzeichnet, dass** die Dämpfungseinrichtung (9) eine Anzahl Raumzonen (16) aufweist, deren jeweiliger Raumumfang größer ist als der Raumumfang einzelner Poren der aus Schaumstoff gebildeten Dämpfungseinrichtung (9).

12. Gehvorrichtung nach Anspruch 11, **dadurch gekennzeichnet, dass** der Raumumfang der Raumzonen (16) entweder gleich groß oder unterschiedlich groß gewählt ist und dass die Raumzonen (16) durch Durchbrüche (18) und/oder Vertiefungen und/oder durch Hohlräume gebildet sind.

13. Gehvorrichtung nach Anspruch 11, **dadurch gekennzeichnet, dass** die Dämpfungseinrichtung (9) durch wenigstens zwei aufeinander liegende Schaumstoffplatten (15, 15a usw.) gebildet ist, welche die Raumzonen (16) aufweisen.

14. Gehvorrichtung nach Anspruch 13, **dadurch gekennzeichnet, dass** die Raumzonen (16) von wenigstens zwei aufeinanderliegenden Schaumstoffplatten (15, 15a usw.) versetzt zueinander angeordnet sind.

15. Gehvorrichtung nach Anspruch 14, **dadurch gekennzeichnet, dass** die als Durchbrüche (18) und/oder Vertiefungen gestalteten Raumzonen (16) senkrecht angeordnet sind.

## Claims

1. Walking device (1) for walking on solar modules (21), with a carrying device (2), to which a damping device (9) intended for stepping on the solar modules adjoins at the bottom, with a foot receptacle provided above the carrying device (2) (12) and with a support device (2) between the support device (2) and the foot support (12). (12), which enables the foot holder (12) to be moved and locked,
**characterized in that**
- the underside (3) of the carrying device (2) or
- the underside (10) of the damping device (9)
has a spatially curved surface area (14) which is curved downwards or shaped to point downwards, or
that the underside (3) of the carrying device (2) and the underside (10) of the damping device (9) each have a spatially curved surface area (14), both of which are curved downwards or shaped to point downwards.

2. Walking device (1') for walking on solar modules (21), having a carrying device (2) which is adjoined downwards by a damping device (9) intended for stepping on the solar modules (21), having a foot receptacle (12) provided above the carrying device (2) and having a compensating device (11) which is arranged between the carrying device (2) and the foot receptacle (12) and enables the foot receptacle (12) to be moved and locked, **characterized in that** the carrying device (2) has a first part (9), which is provided above the carrying device (2), and a second part (9), which is **provided** above the foot receptacle (12).
(5) and a second part (6), wherein the first part (5) is placed on the second part (6) and forms a central region (7), wherein furthermore the ground plan of the first part (5) is smaller than the ground plan of the second part (6), so that an edge region (4) surrounding the central region (7) on all sides is formed on the carrying device (2), and wherein at least the second part (6), optionally also the first part (5), is (are) resiliently designed in such a way that, due to the load acting on a solar module (21) when walking, at least the edge region (4) of the carrying device (2) is adapted to the spatial curvature of the glass plate (22) of the solar module (21) resulting from this load.

3. Walking device according to claim 1, **characterized in that** each of the spatially curved surface areas (14) is either rotationally symmetrical, such as spherical or spheroidal or not rotationally symmetrical.

4. Walking device according to claim 1, **characterized in that** the complete carrying device (2) is spatially curved downwards or shaped downwards.

5. Walking device according to claim 1, **characterized in that** the spatially curved surface area (14) of the carrying device (2) is interrupted by a flat horizontal surface section to which the compensating device (11) is attached.

6. Walking device according to claim 2, **characterized in that** the damping device (9) is arranged on the underside of the second part (6).

7. Walking device according to claim 2, **characterized in that** a central area (7) is created by the first part (6), on which the balancing device (11) is arranged.

8. Walking device according to claim 2, **characterized in that** the first part (5) and the second part (6) are joined together.

9. Walking device according to claim 2, **characterized in that** the second part (6) is made of elastic spring plate or plastic.

10. Walking device according to claim 1 or 2, **characterized in that** a number of spatial zones (16) are provided in the carrying device (2).

11. Walking device according to claim 1 or 2, **characterized in that** the damping device (9) has a number of spatial zones (16) whose respective spatial circumference is greater than the spatial circumference of individual pores of the damping device (9) formed from foam.

12. Walking device according to claim 11, **characterized in that** the spatial circumference of the spatial zones (16) is selected to be either of the same size or of different sizes and **in that** the spatial zones (16) are formed by apertures (18) and/or recesses and/or by cavities.

13. Walking device according to claim 11, **characterized in that** the damping device (9) is formed by at least two foam plates (15, 15a, etc.) lying on top of one another, which have the spatial zones (16).

14. Walking device according to claim 13, **characterized in that** the spatial zones (16) of at least two foam panels (15, 15a, etc.) lying on top of one another are arranged offset relative to one another.

15. Walking device according to claim 14, **characterized in that** the spatial zones designed as openings (18) and/or recesses (16) are arranged vertically.

## Revendications

1. Dispositif de marche (1) pour marcher sur des modules solaires (21), avec un dispositif porteur (2) auquel se raccorde vers le bas un dispositif d'amortissement (9) destiné à marcher sur les modules solaires, avec un logement de pied prévu au-dessus du dispositif porteur (2). (12), et avec un espace entre le dispositif de support (2) et le support de pied. Dispositif de compensation (11) disposé dans le logement de pied (12), qui permet un déplacement et un blocage du logement de pied (12),
**caractérisé en ce que**
- la face inférieure (3) du dispositif de support (2), ou
- la face inférieure (10) du dispositif d'amortissement (9)
présente une zone de surface (14) incurvée dans l'espace, qui est courbée vers le bas ou formée de manière à être orientée vers le bas, ou
**en ce que** la face inférieure (3) du dispositif de support (2) et la face inférieure (10) du dispositif d'amortissement (9) présentent chacune une zone de surface (14) courbée dans l'espace, qui sont toutes deux courbées vers le bas ou formées de manière à être orientées vers le bas.

2. Dispositif de marche (1') pour marcher sur des modules solaires (21), avec un dispositif de support (2) auquel se raccorde vers le bas un dispositif d'amortissement (9) destiné à marcher sur les modules solaires (21), avec un logement de pied (12) prévu au-dessus du dispositif de support (2) et avec un dispositif de compensation (11) disposé entre le dispositif de support (2) et le logement de pied (12), qui permet un déplacement et un blocage du logement de pied (12), **caractérisé en ce que** le dispositif de support (2) comprend une première partie (12), une deuxième partie (12) et une troisième partie (12).
(5) et une deuxième partie (6), la première partie (5) étant posée sur la deuxième partie (6) et formant une zone centrale (7), le plan de la première partie (5) étant en outre plus petit que le plan de la deuxième partie (6), de sorte qu'une zone de bordure (4) englobant de tous côtés la zone centrale (7) est formée sur le dispositif de support (2) et au moins la deuxième partie (6), au choix également la première partie (5), de telle sorte que, en raison de la charge agissant sur un module solaire (21) lors de la marche, au moins la zone de bordure (4) du dispositif de support (2) est adaptée au tracé de courbure spatial de la plaque de verre (22) du module solaire (21) qui s'établit sous l'effet de cette charge.

3. Dispositif de marche selon la revendication 1, **caractérisé en ce que** chaque zone de surface (14) courbée dans l'espace est soit en rotation, soit en rotation inverse.
est de forme symétrique, par exemple en forme de calotte sphérique ou de sphéroïde, ou ne présente pas de symétrie de révolution.

4. Dispositif de marche selon la revendication 1, **caractérisé en ce que** le dispositif de support complet (2) est incurvé dans l'espace vers le bas ou est formé vers le bas.

5. Dispositif de marche selon la revendication 1, **caractérisé en ce que** la zone de surface (14) incurvée dans l'espace du dispositif de support (2) est interrompue par une section de surface horizontale plane, sur laquelle est fixé le dispositif de compensation (11).

6. Dispositif de marche selon la revendication 2, **caractérisé en ce que** le dispositif d'amortissement (9) est disposé sur la face inférieure de la deuxième partie (6).

7. Dispositif de marche selon la revendication 2, **caractérisé en ce qu'**une zone centrale (7) est créée par la première pièce (6), sur laquelle est disposé le dispositif de compensation (11).

8. Dispositif de marche selon la revendication 2, **caractérisé en ce que** la première partie (5) et la deuxième partie (6) sont emboîtées l'une dans l'autre.

9. Dispositif de marche selon la revendication 2, **caractérisé en ce que** la deuxième partie (6) est fabriquée en tôle élastique ou en matière plastique.

10. Dispositif de marche selon la revendication 1 ou 2, **caractérisé en ce qu'**un certain nombre de zones spatiales (16) sont prévues dans le dispositif de support (2).

11. Dispositif de marche selon la revendication 1 ou 2, **caractérisé en ce que** le dispositif d'amortissement (9) présente un certain nombre de zones spatiales (16) dont le périmètre spatial respectif est plus grand que le périmètre spatial de pores individuels du dispositif d'amortissement (9) formé de mousse.

12. Dispositif de marche selon la revendication 11, **caractérisé en ce que** le périmètre des zones d'espace (16) est choisi soit de même taille, soit de taille différente, et **en ce que** les zones d'espace (16) sont formées par des ouvertures (18) et/ou des creux et/ou des espaces creux.

13. Dispositif de marche selon la revendication 11, **caractérisé en ce que** le dispositif d'amortissement (9) est formé par au moins deux plaques de mousse (15, 15a, etc.) superposées, qui présentent les zones d'espace (16).

14. Dispositif de marche selon la revendication 13, **caractérisé en ce que** les zones spatiales (16) d'au moins deux plaques de mousse (15, 15a, etc.) superposées sont décalées les unes par rapport aux autres.

15. Dispositif de marche selon la revendication 14, **caractérisé en ce que** les zones d'espace conçues comme des ouvertures (18) et/ou des anneaux en creux
(16) sont disposés verticalement.
